# EUROPÄISCHE PATENTANMELDUNG

(11) **EP 0 957 200 A1**
(43) Veröffentlichungstag der Anmeldung: **17.11.1999**
(21) Anmeldenummer: 98108670.5
(22) Anmeldetag: 13.05.1998
(51) Int. Cl.: D21F 1/02

(54) **Stoffauflauf mit Lamelle**

(30) Priorität: 04.07.1997 DE 29711721 U
(71) Anmelder: Voith Sulzer Papiertechnik Patent GmbH, 89522 Heidenheim (DE)
(72) Erfinder: Begemann, Ulrich, 89522 Heidenheim (DE)

(57) **Zusammenfassung**

Stoffauflauf (1) einer Papiermaschine oder eine Kartonmaschine zur maschinenbreiten Verteilung einer Stoffsuspension auf einem Sieb oder zwischen zwei Siebe mit einer Stofflaufdüse (4) mit maschinenbreit konvergierender Ober- und Unterlippe (5,6) und mindestens einer maschinenbreiten Lamelle (7) in der Stofflaufdüse (4).

Die Länge der Lamelle (7) in Maschinenrichtung ist kürzer als das Zweifache des maximalen Abstandes (11) der Ober- und Unterlippe der Stofflaufdüse.

## Beschreibung

Die Erfindung betrifft einen Stoffauflauf einer Papiermaschine oder Kartonmaschine gemäß Oberbegriff des Anspruches 1.

Ein solcher Stoffauflauf mit einer in der Stoffauflaufdüse liegenden Lamelle ist beispielsweise aus der Patentanmeldung DE 36 07 306 A1 der Anmelderin bekannt. Die Figur 1 dieser Anmeldung zeigt einen Zweischichten-Stoffauflauf mit der Stoffzuführung für die beiden Schichten, einen nachgeschalteten Turbulenzerzeuger und einen an den Turbulenzerzeuger anschließende Stoffauflaufdüse, in der sich eine Lamelle befindet, die die beiden Stoffsuspensionsschichten voneinander trennt.

Weiterhin ist ein solcher Stoffauflauf aus der US-Patentschrift US 3,939,039 bekannt. Diese Patentschrift zeigt einen Einschichten-Stoffauflauf mit einer Düse, in der sich mehrere Lamellen befinden, die ihre Ansatzpunkte direkt hinter einem Lochgitter haben. Diese Art der Ausführung eines Stoffauflaufes birgt in sich den Nachteil, daß das erzeugte Papier eine relativ harte Formation und ein ungünstiges Reißlängenverhältnis aufweist.

Es ist Aufgabe der Erfindung einen Stoffauflauf mit innenliegender Lamelle zu schaffen, der ein Papier mit verbessertem Reißlängenverhältnis erzeugt und gleichzeitig eine vereinfachte Wartung des Stoffauflaufes ermöglicht.

Diese Aufgabe wird durch die Merkmale des Anspruches 1 gelöst.

Der Erfinder hat folgendes erkannt:
Die Düsenanfangshöhe hat einen wesentlichen Einfluß auf die Qualtität des Stoffauflaufstrahles und als Folge auf die Formation des Papieres. Es hat sich gezeigt, daß mit Zunahme der Düsenanfangshöhe die Intensität der Formationsstreifen zunimmt und die Gleichmäßigkeit der Massenverteilung sich entsprechend verschlechtert. Aus diesem Grunde ist es wünschenwert, auch in einschichtigen Stoffaufläufen, Lamellen einzusetzen. Andererseits zeigt sich auch, daß der Strömungsführung im Bereich des Überganges des Tubulenzerzeugers auf die Lamelle eine besondere Bedeutung beizumessen ist. So können zum Beispiel Stufensprünge oder auch stark divergierende Strömungsführungen Ablösungen in der Strömung bedingen und in Folge der Entstehung von Wirbeln negative Folgen im weiteren Strömungsverlauf erzeugen.

Es ist also einerseits wünschenswert, Lamellen auch im einschichten Stoffauflauf einzusetzen, um die Düsenanfangshöhe des Stoffauflaufes zu verringern. Das heißt durch Einsatz mehrerer Lamellen wird die Düsenanfangshöhe geteilt, in mehrere kleine Anfangshöhen. Andererseits zeigt sich, daß eine zu lange Lamelle dazu führt, daß eine nicht gewünschte harte Formation entsteht. Durch die zu große Länge der Lamelle wird die ursprüngliche vorhandene Ausrichtung der Fasern im Papier wieder aufgehoben und es entsteht ein zu kleines Reißlängenverhältnis.

Demgemäß wird der bekannte Stoffauflauf einer Papier- oder Kartonmaschine zur maschinenbreiten Verteilung einer Stoffsuspension auf ein Sieb oder zwischen zwei Siebe mit einer Stoffauflaufdüse mit maschinenbreit konvergierender Ober- und Unterlippe und mindestens einer maschinenbreiten Lamelle in der Stoffauflaufdüse dahingehend weiterentwickelt, daß die Länge der Lamelle in Maschinenrichtung kürzer ist als das Zweifache des maximalen Abstandes der Ober- und Unterlippe der Stoffauflaufdüse.

Gemäß einem weiteren Gedanken der Erfindung wird der bekannte Stoffauflauf mit Lamelle dahingehend weiterentwickelt, daß die Länge der Lamelle maximal kleiner 50 %, vorzugsweise 10 - 40 % der Länge der Stoffauflaufdüse beträgt. Diese Ausgestaltung des Stoffauflaufes nach dem erfindungsgemäßen Gedanken birgt in sich den Vorteil, daß durch die verkürzte Länge der Lamelle die unnötig und unerwünscht große Feinturbulenz, die durch die Oberflächen der Lamellen entsteht, reduziert wird und somit ein günstigeres Reißlängenverhältnis des Papiers erzeugt wird. Weiterhin wird durch diese verkürzte Lamelle eine zu kleine Flockenbildung in der Stoffsuspension und damit eine harte Formation vermieden.

Eine weitere vorteilhafte Ausbildung des Stoffauflaufes besteht darin, daß der Divergenzwinkel der Lamelle im Anfangsbereich kleiner als 5° ist. Das heißt, die Lamelle darf in ihrem Anfangsbereich die Strömung nicht zu stark aus ihrer ursprünglichen Richtung ablenken, um keine Ablöseerscheinungen zu erzeugen.

Vorteilhaft ist es auch, die Lamelle feststehend, also ohne Gelenk, auszuführen. Auf diese Weise ist es möglich, im Zusammenhang mit der kurz gebauten Lamelle, die Reinigung des Stoffauflaufes wesentlich einfacher vorzunehmen, da die Lamelle im Betriebsstillstand nicht nach unten abschwenkt und dadurch eine einfache Reinigung zwischen den Lamellen beziehungsweise zwischen Lamelle und Ober- oder Unterlippe möglich wird.

Vorteilhaft ist auch eine Ausführung, bei der die Lamellen in Maschinenrichtung biegesteif ausgeführt werden.

Weitere Ausgestaltungen der Erfindung sind in den Unteransprüchen zu Anspruch 1 und in den nachfolgenden Figurenbeschreibungen dargestellt.

Es versteht sich, daß die vorstehend genannten und nachstehend noch zu erläuternden Merkmale der Erfindung nicht nur in der jeweils angegebenen Kombination, sondern auch in anderen Kombinationen oder in Alleinstellung verwendbar sind, ohne den Rahmen der Erfindung zu verlassen.

Weitere Merkmale und Vorteile der Erfindung ergeben sich aus der nachfolgenden Beschreibung bevorzugter Ausführungsbeispiele unter Bezugnahme auf die Zeichnung.

Figur 1 zeigt einen erfindungsgemäßen einschichtigen Stoffauflauf 1 mit einer innenliegenden Lamelle 7. Der Stoffauflauf 1 verfügt über einen Querverteiler 2, mit einem anschließenden turbulenzerzeugenden Bereich 3, der in die Stoffauflaufdüse 4 mit der Oberlippe 5 und der Unterlippe 6, die gegeneinander konvergieren, übergeht. In der Stoffauflaufdüse 4 ist eine Lamelle 7 dargestellt, die feststehend am turbulenzerzeugenden Bereich 3 befestigt ist. Die Länge 9 der Lamelle ist im erfindungsgemäßen Sinne kleiner als die doppelte maximale Höhe der Stoffauflaufdüse 4. Im vorliegenden Fall entspricht dies der Düseneintrittshöhe 11.

Weiterhin ist der Divergenzwinkel 8 am Anfang der Lamelle 7 zwischen der Oberfläche der Lamelle 7 und der Ausströmrichtung der Suspension aus dem turbulenzerzeugenden Bereich 3 dargestellt. Dieser Divergenzwinkel 8 hat einen Betrag von kleiner 5°.

Erfindungsgemäß kann die Länge der Lamelle 9 auch maximal 50 % der Düsenlänge 10 betragen, wobei vorteilhaft eine Länge zwischen 10 und 40 %, besonders vorteilhaft ca. 30 %, der Düsenlänge anzusehen ist.

### Bezugszeichenliste

- 1: Stoffauflauf
- 2: Querverteiler
- 3: Turbulenzerzeugender Bereich
- 4: Stoffauflaufdüse
- 5: Oberlippe
- 6: Unterlippe
- 7: Lamelle
- 8: Divergenzwinkel
- 9: Länge der Lamelle
- 10: Düsenlänge
- 11: Düseneintrittshöhe

## Patentansprüche

1. Stoffauflauf einer Papiermaschine oder einer Kartonmaschine zur maschinenbreiten Verteilung einer Stoffsuspension auf einem Sieb oder zwischen zwei Siebe mit einer Stoffauflaufdüse mit maschinenbreit konvergierender Ober- und Unterlippe und mindestens einer maschinenbreiten Lamelle in der Stoffauflaufdüse,
**dadurch gekennzeichnet**, daß
die Länge der Lamelle in Maschinenrichtung kürzer ist als das Zweifache des maximalen Abstandes der Ober- und Unterlippe der Stoffauflaufdüse.

2. Stoffauflauf gemäß Oberbegriff des Anspruches 1 oder gemäß Anspruch 1,
**dadurch gekennzeichnet**, daß die Länge der Lamelle maximal kleiner 50 %, vorzugsweise 10 - 40 % der Länge der Stoffauflaufdüse ist.

3. Stoffauflauf gemäß einem der Ansprüche 1 - 2,
**dadurch gekennzeichnet**, daß die Länge der Lamelle ca. 30 % der Länge der Stoffauflaufdüse ist.

4. Stoffauflauf gemäß einem der Ansprüche 1 - 2,
**dadurch gekennzeichnet**, daß der Divergenzwinkel der Lamelle in Anfangsbereich kleiner 5° ist.

5. Stoffauflauf gemäß einem der Ansprüche 1 - 3,
**dadurch gekennzeichnet**, daß die Lamelle feststehend ausgeführt ist.

6. Stoffauflauf gemäß einem der Ansprüche 1 - 4,
**dadurch gekennzeichnet**, daß die Lamelle in Maschinenrichtung biegesteif ausgeführt ist.
